# EUROPÄISCHE PATENTSCHRIFT

(11) **EP 2 700 578 B1**
(45) Veröffentlichungstag und Bekanntmachung des Hinweises auf die Patenterteilung: **21.01.2015**
(21) Anmeldenummer: 13003942.3
(22) Anmeldetag: 07.08.2013
(51) Int. Cl.: B65B 13/18, B31B 1/04, B65B 41/02, B65B 43/12, B65H 29/16, B65H 5/02

(54) **Umreifungsvorrichtung für Packstücke**
Strapping device for packages
Dispositif de cerclage des paquets

(30) Priorität: 24.08.2012 DE 102012016659
(43) Veröffentlichungstag der Anmeldung: 26.02.2014
(73) Patentinhaber: SPG Packaging Systems GmbH, 46535 Dinslaken (DE)
(72) Erfinder: Oehm, Torsten, 42369 Wuppertal (DE)
(74) Vertreter: Ostriga Sonnet Wirths & Vorwerk

(56) Entgegenhaltungen:
- DE-A1- 3 025 825
- DE-B- 1 200 212
- DE-C- 610 268
- US-A- 1 770 099

## Beschreibung

Die Erfindung betrifft eine Umreifungsvorrichtung für Packstücke, in welcher eine Anordnungseinrichtung ein Kantenschutzmittel vor dem Umreifungsvorgang am Packstück anordnet und das Kantenschutzmittel von einem Umreifungsmittel nach dem Umreifungsvorgang am Packstück gehalten ist, wobei ein Vortrieb das Kantenschutzmittel von einem Magazin zur Anordnungseinrichtung bewegt.

Eine gattungsgemäße Vorrichtung ist beispielweise in DE 30 25 825 A1 offenbart.

Vorrichtungen zum Umreifen von Packstücken verfügen in der Regel über einen sogenannten Packtisch, auf welchem ein zu umreifendes Packstück in der Vorrichtung aufliegt. An dem Packtisch ist ein Führungsrahmen angeordnet, der das Packstück umgibt und innerhalb dessen ein Umreifungsmittel, wie beispielsweise ein thermoplastisches Band, ausgehend von einer Spann- und Verschlussvorrichtung um das Packstück geführt wird. Beim Wiedererreichen der Spann- und Verschlussvorrichtung wird das freie Ende des Umreifungsmittels gehalten und das Umreifungsmittel durch einen teilweisen Rückzug um das Packstück gespannt. Dabei wird das Umreifungsmittel aus dem Führungsrahmen herausgezogen. Um dies zu ermöglichen, weist der Führungsrahmen an seinen zum Packstück gewandten Seiten geeignete Rückhaltemittel auf, wie zu öffnende Klappen, Bürstenvorsätze oder Ähnliches. Beim Spannen des Umreifungsmittels um das Packstück übt dieses insbesondere an den Packstückkanten hohe Kräfte aus, die zur Beschädigung des Packstückes führen können. So ist es beispielsweise bekannt, dass das Umreifungsmittel Kartonagen an den Kanten eindrückt oder einschneidet. Je nach Packstückart und -güte ist dies unerwünscht. Um derartige Beschädigungen zu vermeiden, werden Packstücke vor dem Umreifungsvorgang mit Kantenschutzmitteln versehen. Hierbei handelt es sich in der Regel um plattenartige Kartonagen, die an den zu schützenden Kanten angelegt werden und vom Umreifungsmittel am Packstück gehalten sind.

Die Kantenschutzmittel werden gewöhnlich in einem Magazin vorgehalten und von dort über einen Vortrieb an die Anordnungseinrichtung übergeben, die das Kantenschutzmittel am Packstück positioniert.

Aus dem druckschriftlich nicht belegbaren Stand der Technik ist es bekannt, dass Entnahmewerkzeuge an einer der in Förderrichtung hinteren Schmalkanten des plattenartigen Kantenschutzmittels angreifen und dieses zur Anordnungseinrichtung hin schieben. Auch ist es bekannt, dass Bänder an einer der zur Anlage am Packstück vorgesehenen Hauptflächen des Kantenschutzmittels reibschlüssig anliegen und der Reibschluss bei Bewegung des Bandes ausreichend ist, um das Kantenschutzmittel in Richtung Anordnungseinrichtung zu fördern.

Beide Vortriebe haben mit dem Problem zu kämpfen, dass die aus dem Magazin nachrückenden Kantenschutzmittel ebenfalls eine Kraft auf das zur Entnahme vorgesehene Kantenschutzmittel ausüben, was zu Fehlentnahmen führen kann.

Aus US 1,770,099 A ist es bekannt, Briefe auf ihrer Schmalseite durch einen Transportkanal auf einen umlaufenden Band zu befördern. DE 1 200 212 B zeigt eine ähnliche Einrichtung.

Aufgaben der Erfindung ist es, einen neuartigen Vortrieb für einen Kantenschutzmittel bereitzustellen, der Fehlentnahmen sicher verhindert. Gelöst wird die Aufgabe von einer Umreifungsvorrichtung mit den Merkmalen des Anspruches 1, insbesondere mit den kennzeichnenden Merkmalen, wonach der Vortrieb ein endlos umlaufendes Fördermittel umfasst, auf welchem das Kantenschutzmittel aufsitzt, und dass der für die Vortriebbewegung notwendige Reibschluss zwischen Fördermittel und Kantenschutzmittel durch das Eigengewicht des Kantenschutzmittels hervorgerufen ist, wobei der Vortrieb Teil einer Schiene ist, die in Förderrichtung aus dem Magazin ausfahrbar ist.

Dabei ist insbesondere vorgesehen, dass das auf dem Fördermittel aufliegende Kantenschutzmittel aus dem im Magazin gebildeten Kantenschutzmittelverbund herausgelöst ist.

Die Erfindung macht sich zunächst die Tatsache zu nutze, dass die Gewichtskraft des Kantenschutzmittels prinzipiell ausreichend ist, um einen ausreichenden Reibschluss zum Fördermittel aufzubauen, und so einfach und unkompliziert an die Anordnungseinrichtung übergeben werden kann, sofern keine anderen, dem Reibschluss entgegenwirkenden Kräfte den Vortrieb des Kantenschutzmittels beeinflussen.

Um solche Gegenkräfte sicher auszuschließen ist, wie vorerwähnt, in einer konkreten Ausführungsform vorgesehen, dass das Kantenschutzmittel zur Bewegung durch den Vortrieb aus dem Verbund herausgelöst ist, der von den im Magazin vorgehaltenen Kantenschutzmitteln gebildet ist. Das Herauslösen aus diesem Kantenschutzmittelverbund geschieht bevorzugt durch eine vorgeschaltete Vereinzelung.

Zur Übergabe des Kantenschutzmittels an eine Anordnungseinrichtung wird zunächst die Schiene in Förderrichtung bewegt werden, woran sich die eigentliche Ausförderung des Kantenschutzmittels über das Fördermittel und das Walzenpaar anschließt. Auf diese Weise können größere Distanzen zur Anordnungseinrichtung überbrückt werden.

Es ist weiterhin vorgesehen, dass das Fördermittel bodenseitig in einem Kanalabschnitt angeordnet ist, dessen Kanalseitenwände der Lagestabilisierung des Kantenschutzmittels dienen.

Da das Kantenschutzmittel auf seinem Bewegungsweg zur Anordnungseinrichtung den lagestabilisierenden Kanalabschnitt verlässt, ist vorgesehen, dass der Vortrieb an seinem der Anordnungseinrichtung nahen Übergabeende zwei mit Abstand einander gegenüberliegende Rollen oder Walzen aufweist, zwischen denen das Kantenschutzmittel zur Übergabe an die Anordnungseinrichtung hindurchgeführt ist. Auf diese Weise ist die Lagestabilisierung auch bei Übergabe an die Anordnungseinrichtung gewährleistet.

Deshalb ist vorgesehen, dass die Rollen oder Walzen zur Lagestabilisierung des Kantenschutzmittels während der Übergabe an das Anordnungsmittel dienen.

Des Weiteren ist vorgesehen, dass die Rollen oder Walzen das Kantenschutzmittel reibschlüssig zwischen sich aufnehmen und zumindest eine Rolle oder Walze angetrieben ist, um das Kantenschutzmittel an die Anordnungseinrichtung zu übergeben.

Dabei ist es denkbar, dass der Antrieb der Rolle oder Walze durch das als Treibriemen wirkende Fördermittel erfolgt.

Alternativ ist es denkbar, dass die angetriebene Rolle oder Walze als Antrieb für das Fördermittel dient.

Der wesentliche Vorteil beider vorgenannter Ausführungsformen ist, dass für den Gesamtvortrieb nur ein motorischer Antrieb vorzusehen ist, der sowohl Rolle bzw. Walze als auch das Fördermittel in Vortriebsbewegung versetzt.

Weiter Vorteile der Erfindung ergeben sich aus der nachfolgenden Beschreibung eines Ausführungsbeispiels. Es zeigen:
- Figur 1:: Ansicht auf ein im Vortrieb einsitzendes Kantenschutzmittel mit Blickrichtung in Förderrichtung, geschnitten,
- Figur 2:: Teildarstellung einer Aufsicht auf den erfindungsgemäßen Vortrieb in Figur 1,
- Figur 3:: Darstellung eines den Vortrieb beinhaltenden Magazins zur Bevorratung von Kantenschutzmitteln mit teilgeförderten Kantenschutzmittel,
- Figur 4:: die Ansicht gemäß Figur 3 mit ausgeförderten Kantenschutzmittel.

In den Figuren ist ein Magazin mit einem erfindungsgemäßen Vortrieb insgesamt mit der Bezugsziffer 10 versehen.

Figur 3 zeigt eine Frontalansicht des Magazins 10 zur Vorhaltung von Kantenschutzmitteln 13. Dargestellt ist der Vorratsbehälter 22, innerhalb dessen Kantenschutzmittel 13 in einem Stapel angeordnet sind. Das Magazin ist auf Stützen 23 gestellt und weist ein zum Betrachter der Figur 3 gewandtes Leitblech 18 auf, welches im Zusammenspiel mit einer in Figur 1 näher beschriebenen Förderfläche die plattenartigen Kantenschutzmittel 13 aus einer im Wesentlichen horizontalen Ausrichtung in eine im Wesentlichen vertikale Ausrichtung umlenkt.

Das Kantenschutzmittel 13 wird von dem später noch im Einzelnen zu beschreibenden Vortrieb in Förderrichtung x aus dem Magazin 10 in Richtung einer nicht dargestellten Anordnungseinrichtung bewegt. Ein Walzenpaar 24 bildet das in Förderrichtung x vorn liegende, anordnungseinrichtungsnahe Ende des erfindungsgemäßen Vortriebs.

Figur 1 stellt eine Schnittansicht gemäß Schnittlinie I-I in Figur 3 dar. Die Blickrichtung dieser Ansicht entspricht der Förderrichtung x.

Dargestellt ist zunächst das insgesamt mit der Bezugsziffer 10 bezeichnete Magazin in einer Teilansicht.

Das Magazin 10 umfasst zunächst ein über Zahnräder 11 endlos umlaufend geführtes Vortriebsmittel 12. Das Vortriebsmittel verbringt das jeweils zur Entnahme vorgesehene Kantenschutzmittel 13 aus dem Vorratsbehälter 22 bis zum Krümmungsabschnitt 15 einer Förderfläche 14. Das Kantenschutzmittel 13 gleitet durch sein Eigengewicht am Krümmungsabschnitt 15 entlang, bis es zu einem Vertikalabschnitt 16 der Förderfläche 14 gelangt. Teil des Magazins 10 ist darüber hinaus ein Leitblech 18, welches im Zusammenwirken mit dem Vertikalabschnitt 16 die Seitenwände eines Kanalabschnittes 17 bildet. Bodenseitig liegt in dem Kanalabschnitt 17 ein endlos umlaufend geführtes Fördermittel 19 ein, welches eine erste Umlenkung durch die dargestellte Umlenkrolle 20 erfährt. Das Kantenschutzmittel 13 liegt mit seiner Schmalseite 21 auf dem Fördermittel 19 auf. Allein die Kraft des Eigengewichtes des Kantenschutzmittels 13 führt zu einem Reibschluss mit dem Fördermittel 19, welcher für eine zuverlässige Bewegung in Förderrichtung x ausreichend ist.

Figur 2 zeigt eine Teilschnittansicht gemäß II-II in Figur 3 in Ansicht von oben. Das in Figur 1 dargestellte Kantenschutzmittel 13 ist in den Darstellungen gemäß Figur 2 und 3 bereits teilweise durch den erfindungsgemäßen Vortrieb in Förderrichtung x bewegt worden, sodass das anordnungsnahe Ende des Kantenschutzmittels 13 vom Walzenpaar 24 aufgenommen ist.

Das Walzenpaar 24 wird von einer ersten Walze 25 und einer zweiten Walze 26 gebildet, wobei das Fördermittel 19 seine zweite Umlenkung im vorliegenden Ausführungsbeispiel durch die erste Walze 25 erfährt. Über die erste Umlenkung durch Führung entlang der Umlenkrolle 20 und die zweite Umlenkung durch Führung entlang der ersten Walze 25 ist der Endlosumlauf des Fördermittels 19 gewährleistet. Selbstverständlich kann die zweite Umlenkung auch durch eine separate weitere Umlenkrolle erfolgen und muss nicht zwingend mit der ersten Walze 25 gekoppelt sein.

Der wesentliche Vorteil bei der erfindungsgemäß aufgeführten Umlenkung des Fördermittels 19 ist, dass die erste Walze 25 durch den Umlauf des Fördermittels 19 in Rotation versetzt wird und so im Zusammenspiel mit der zweiten Walze 26 das Kantenschutzmittel 13 nicht nur in seiner Ausrichtung zur Übergabe an die Anordnungseinrichtung stabilisiert, sondern die Ausförderung unterstützt. Diese unterstützende Wirkung kommt insbesondere dann zum Tragen, wenn die Förderung des Kantenschutzmittels 13 in Förderrichtung x fortgesetzt wird und mit stetiger Ausförderung aus dem Vortrieb die gemeinsame Kontaktfläche von Kantenschutzmitteln 13 und Fördermittel 19 geringer wird.

Des Weiteren ist bei der ausführungsgemäßen Umlenkung des Fördermittels 19 durch die erste Walze 25 nur ein Antrieb notwendig, um sowohl die erste Walze 25 wie auch das Fördermittel 19 in Bewegung zu versetzen.

Dem Walzenpaar 24 sind zwei zueinander beabstandete Fangbleche 27 in Förderrichtung x vorgeordnet, die insbesondere in Einschubrichtung x hinten trichterförmig aufgeweitet sind, um das Kantenschutzmittel 13 dem Walzenpaar 24 zu zuführen. Die erste und zweite Walze 25 und 26 des Walzenpaares 24 sind federbelastet, um einen ausreichenden Andruck am Kantenschutzmittel 13 und hierdurch eine ordnungsgemäße Ausförderung desselben sicherzustellen.

Figur 4 zeigt eine der Figur 3 ähnliche Ansicht des Magazins 10. Der wesentliche Unterschied zu Figur 3 besteht jedoch darin, dass das Kantenschutzmittel 13 quasi ausgefördert und an eine nicht dargestellte Anordnungseinrichtung übergeben ist. Es hat somit den Wirkbereich des erfindungsgemäßen Vortriebs verlassen.

Festzuhalten ist demnach, dass der erfindungsgemäße Vortrieb zumindest ein endlos umlaufendes Fördermittel 19 umfasst, welches das vereinzelte Kantenschutzmittel 13 allein durch dessen Eigengewicht zu einer nicht dargestellten Anordnungseinrichtung einer Umreifungsvorrichtung bewegt. In dem hier dargestellten Ausführungsbeispiel umfasst der Vortrieb zusätzlich den vorbeschriebenen Kanalabschnitt 17 sowie das Walzenpaar 24, die beide die Ausrichtung des Kantenschutzmittels 13 für die spätere Anordnung an einem Packstück stabilisieren. Dabei dient das Walzenpaar 24 einer ausrichtungsgerechten Ausförderung und Übergabe an die angesprochen Anordnungseinrichtung. Ein wesentlicher Vorteil ist hier, dass die erste Walze 25 auch als Umlenkeinrichtung für das Fördermittel 19 dient oder aber mit einer Umlenkeinrichtung bewegungsgekoppelt ist. So reicht ein Antrieb aus, um die erste Walze 25 und das Fördermittel 19 in Bewegung zu versetzen.

Erfindungsgemäß ist vorgesehen, dass der Vortrieb Teil einer ausfahrbaren Schiene 28 ist, die ebenfalls in Förderrichtung x aus dem Magazin ausfahrbar ist. Diese Schiene trägt die Umlenkrolle 20 sowie das Walzenpaar 24 nebst Fördermittel 19, ist jedoch zum Kanalabschnitt 17 relativ beweglich. Zur Übergabe des Kantenschutzmittels 13 an eine Anordnungseinrichtung kann zunächst die Schiene 28 in Förderrichtung x bewegt werden, woran sich die eigentliche Ausförderung des Kantenschutzmittels 13 über das Fördermittel 19 und das Walzenpaar 24 anschließt. Auf diese Weise können größere Distanzen zur Anordnungseinrichtung überbrückt werden. Im Anschluss an die Ausförderung fährt die Schiene 28 zurück, um das nächste Kantenschutzmittel 13 aufzunehmen.

### Bezugszeichenliste:

- 10: Magazin
- 11: Zahnrad
- 12: Vortriebsmittel
- 13: Kantenschutzmittel
- 14: Förderfläche
- 15: Krümmungsabschnitt
- 16: Vertikalabschnitt
- 17: Kanalabschnitt
- 18: Leitblech
- 19: Fördermittel
- 20: Umlenkrolle
- 21: Schmalseite
- 22: Vorratsbehälter
- 23: Stützen
- 24: Walzenpaar
- 25: erste Walze
- 26: zweite Walze
- 27: Fangblech
- 28: Schiene

- x: Förderrichtung

## Patentansprüche

1. Umreifungsvorrichtung für Packstücke, in welcher eine Anordnungseinrichtung ein Kantenschutzmittel (13) vor dem Umreifungsvorgang am Packstück anordnet und das Kantenschutzmittel (13) von einem Umreifungsmittel nach dem Umreifungsvorgang am Packstück gehalten ist, wobei ein Vortrieb das Kantenschutzmittel (13) in Förderrichtung (x) von einem Magazin (10) zur Anordnungseinrichtung bewegt, **dadurch gekennzeichnet, dass** der Vortrieb ein endlos umlaufendes Fördermittel (19) umfasst, auf welchem das Kantenschutzmittel (13) aufsitz, und dass der für die Vortriebbewegung notwendige Reibschluss zwischen Fördermittel (19) und Kantenschutzmittel (13) durch das Eigengewicht des Kantenschutzmittels (13) hervorgerufen ist, wobei der Vortrieb Teil einer Schiene (28) ist, die in Förderrichtung (x) aus dem Magazin ausfahrbar ist.

2. Umreifungsvorrichtung nach Anspruch 1, **dadurch gekennzeichnet, dass** das als Platte ausgebildete Kantenschutzmittel (13) mit einer Schmalseite (21) auf dem Fördermittel (19) aufliegt.

3. Umreifungsvorrichtung nach Anspruch 1 oder 2, **dadurch gekennzeichnet, dass** das Fördermittel (19) bodenseitig in einem Kanalabschnitt (17) angeordnet ist, dessen Kanalseitenwände (16, 18) der Lagestabilisierung des Kantenschutzmittels (13) dienen.

4. Umreifungsvorrichtung nach einem der Ansprüche 1 bis 3, **dadurch gekennzeichnet, dass** der Vortrieb an seinem der Anordnungseinrichtung nahen Übergabeende mit zwei mit Abstand einander gegenüberliegende Rollen oder Walzen (25/26) aufweist, zwischen denen das Kantenschutzmittel (13) zur Übergabe an die Anordnungseinrichtung hindurchgeführt ist.

5. Umreifungsvorrichtung nach Anspruch 4, **dadurch gekennzeichnet, dass** die Rollen oder Walzen (25/26) zur Lagestabilisierung des Kantenschutzmittels (13) während der Übergabe an das Anordnungsmittel dienen.

6. Umreifungsvorrichtung nach Anspruch 4, **dadurch gekennzeichnet, dass** die Rollen oder Walzen (25/26) das Kantenschutzmittel (13) reibschlüssig zwischen sich aufnehmen und zumindest eine Rolle oder Walze (25) angetrieben ist, um das Kantenschutzmittel (13) an die Anordnungseinrichtung zu übergeben.

7. Umreifungsvorrichtung nach Anspruch 6, **dadurch gekennzeichnet, dass** der Antrieb der Rolle oder Walze (25) durch das als Treibriemen wirkende Fördermittel (19) erfolgt.

8. Umreifungsvorrichtung nach Anspruch 6, **dadurch gekennzeichnet, dass** die angetriebene Rolle oder Walze (25) als Antrieb für das Fördermittel (19) dient.

9. Umreifungsvorrichtung nach einem der vorhergehenden Ansprüche, **dadurch gekennzeichnet, dass** das auf dem Fördermittel (19) aufliegende Kantenschutzmittel (13) aus dem im Magazin gebildeten Kantenschutzmittelverbund herausgelöst ist.

## Claims

1. Strapping device for packaged items, in which, prior to the strapping operation, an assembling unit arranges an edge-protection means (13) on the packaged item and, after the strapping operation, the edge-protection means (13) is held by a strapping means on the packaged item, wherein an indexing drive conveys the edge-protection means (13) in the conveying direction (x) from a magazine (10) to the assembling unit, **characterized in that** the indexing drive comprises a continuously revolving conveying means (19) on which the edge-protection means (13) sits, and **in that** the frictional engagement between the conveying means (19) and the edge-protection means (13) required for the indexing motion is caused by the dead weight of the edge-protection means (13), wherein the indexing drive is part of a rail (28) which is deployable in the conveying direction (x) from the magazine.

2. Strapping device according to Claim 1, **characterized in that** the edge-protection means (13) which is configured as a plate bears by way of a narrow side (21) on the conveying means (19).

3. Strapping device according to Claim 1 or 2, **characterized in that** the conveying means (19) on the base side is disposed in a duct portion (17), the duct side walls of which (16, 18) serve for positionally stabilizing the edge-protection means (13).

4. Strapping device according to one of Claims 1 to 3, **characterized in that** the indexing drive, on the transfer end of the latter which is close to the assembling unit, has two casters or rollers (25/26) which are spaced apart from and opposite one another, between which the edge-protection means (13) is guided through to be transferred to the assembling unit.

5. Strapping device according to Claim 4, **characterized in that** the casters or rollers (25/26) serve for positionally stabilizing the edge-protection means (13) during the transfer to the assembling means.

6. Strapping device according to Claim 4, **characterized in that** the casters or rollers (25/26) accommodate the edge-protection means (13) in a frictionally engaging manner between them and at least one caster or roller (25) is driven in order to transfer the edge-protection means (13) to the assembling unit.

7. Strapping device according to Claim 6, **characterized in that** the drive of the caster or roller (25) takes place by way of the conveying means (19) which acts as a drive belt.

8. Strapping device according to Claim 6, **characterized in that** the driven caster or roller (25) serves as a drive for the conveying means (19).

9. Strapping device according to one of the preceding claims, **characterized in that** the edge-protection means (13) which bears on the conveying means (19) is extracted from the grouping of edge-protection means which is formed in the magazine.

## Revendications

1. Dispositif de cerclage de paquets, dans lequel un dispositif de positionnement dispose un moyen de protection des arêtes (13) sur le paquet avant l'opération de cerclage et le moyen de protection des arêtes (13) est retenu par un moyen de cerclage sur le paquet après l'opération de cerclage, un moyen d'avance déplaçant le moyen de protection des arêtes (13) dans la direction d'avance (x) depuis un magasin (10) jusqu'au dispositif de positionnement, **caractérisé en ce que** le moyen d'avance comprend un moyen de transport tournant sans fin, sur lequel repose le moyen de protection des arêtes (13), et **en ce que** l'engagement par friction nécessaire pour le mouvement d'avance entre le moyen de transport (19) et le moyen de protection des arêtes (13) est obtenu par le poids propre du moyen de protection des arêtes (13), le moyen d'avance faisant partie d'un rail (28) qui peut être sorti hors du magasin dans la direction d'avance (x).

2. Dispositif de cerclage selon la revendication 1, **caractérisé en ce que** le moyen de protection des arêtes (13) réalisé sous forme de plaque repose avec un côté étroit (21) sur le moyen de transport (19).

3. Dispositif de cerclage selon la revendication 1 ou 2, **caractérisé en ce que** le moyen de transport (19) est disposé du côté du sol dans une portion de canal (17), dont les parois latérales de canal (16, 18) servent à stabiliser la position du moyen de protection des arêtes (13).

4. Dispositif de cerclage selon l'une quelconque des revendications 1 à 3, **caractérisé en ce que** le moyen d'avance présente, au niveau de son extrémité de transfert proche du dispositif de positionnement, deux rouleaux ou cylindres (25/26) opposés l'un à l'autre à distance l'un de l'autre, entre lesquels le moyen de protection des arêtes (13) est guidé pour le transfert au dispositif de positionnement.

5. Dispositif de cerclage selon la revendication 4, **caractérisé en ce que** les rouleaux ou cylindres (25/26) servent à stabiliser la position du moyen de protection des arêtes (13) pendant le transfert au moyen de positionnement.

6. Dispositif de cerclage selon la revendication 4, **caractérisé en ce que** les rouleaux ou cylindres (25/26) reçoivent entre eux par engagement par friction le moyen de protection des arêtes (13) et au moins un rouleau ou cylindre (25) est entraîné, afin de transférer le moyen de protection des arêtes (13) au dispositif de positionnement.

7. Dispositif de cerclage selon la revendication 6, **caractérisé en ce que** l'entraînement du rouleau ou cylindre (25) s'effectue par le moyen de transport (19) fonctionnant en tant que courroie d'entraînement.

8. Dispositif de cerclage selon la revendication 6, **caractérisé en ce que** le rouleau ou cylindre entraîné (25) sert d'entraînement pour le moyen de transport (19).

9. Dispositif de cerclage selon l'une quelconque des revendications précédentes, **caractérisé en ce que** le moyen de protection des arêtes (13) reposant sur le moyen de transport (19) est détaché de l'assemblage du moyen de protection des arêtes formé dans le magasin.
